# FASCICULE DE BREVET EUROPEEN

(11) **EP 0 669 213 B1**
(45) Date de publication et mention de la délivrance du brevet: **27.08.1997**
(21) Numéro de dépôt: 95400307.5
(22) Date de dépôt: 14.02.1995
(51) Int. Cl.: B41J 35/16

(54) **Système et procédé de pilotage de l'enroulement d'un ruban sur une bobine réceptrice**
Einrichtung und Steuerverfahren zum Aufrollen eines Bandes auf eine Aufnahmespule
Ribbon winding control system and process for a pick-up spool

(30) Priorité: 24.02.1994 FR 9402118
(43) Date de publication de la demande: 30.08.1995
(73) Titulaire: GEMPLUS CARD INTERNATIONAL, F-13420 Gémenos (FR)
(72) Inventeur: Morgavi, Paul, F-75116 Paris (FR)
(74) Mandataire: Ballot, Paul Denis Jacques

(56) Documents cités:
- PATENT ABSTRACTS OF JAPAN vol. 9, no. 164 (M-395) 1985 & JP-A-60 038 191 (SEIKO DENSHI KOGYO KK)
- PATENT ABSTRACTS OF JAPAN vol. 10, no. 174 (M-490) 1986 & JP-A-61 024 491 (TOSHIBA KK)
- PATENT ABSTRACTS OF JAPAN vol. 14, no. 464 (M-1033) 1990 & JP-A-02 185 474 (NEC-CORP.)
- PATENT ABSTRACTS OF JAPAN vol. 15, no. 182 (M-1111) 1991 & JP-A-03 043 274 (NEC-CORP.)

## Description

La présente invention concerne un système de pilotage de l'enroulement d'un ruban sur une bobine réceptrice, le ruban étant prévu pour le transfert thermique de colorants se présentant séquentiellement sur le ruban.

Il est connu la technologie du transfert thermique dans laquelle le colorant est déposé et fixé sur la surface à imprimer grâce aux résistances qui composent une tête d'impression thermique chauffant un ruban, enduit de colorants, par le biais d'un courant électrique modulé.

Il est également connu la technologie du ruban plastique sur lequel sont déposés séquentiellement des colorants primaires, jaune, magenta, cyan, permettant d'obtenir, par combinaison des différentes longueurs d'onde dites soustractives, une palette de plusieurs millions de couleurs et teintes.

Dans ce domaine des têtes d'impression thermiques, un système pour maintenir constante la vitesse de défilement du ruban est connu par le document JP-A-61 024 491 dans lequel système le contrôle de la vitesse est basé sur la mesure de densité du ruban par un photo-capteur.

Pour obtenir une qualité haute définition d'impression, en particulier dans les travaux de personnalisation graphique de cartes à mémoire, il est impératif de parfaitement synchroniser la vitesse de défilement du ruban sous la tête d'impression thermique à la vitesse de translation horizontale de la carte à imprimer sous ladite tête.

Le ruban est présenté enroulé sur une bobine de stockage dont l'axe tourne librement; une autre bobine, dite réceptrice, est utilisée pour enrouler le ruban après usage, et est dotée d'un moyen moteur d'entraînement.

Pour une vitesse de déplacement linéaire constante sous la tête d'impression thermique, la vitesse d'enroulement, exprimée en tours de bobine réceptrice, varie à chaque tour puisque le diamètre de la circonférence du tambour d'enroulement croît de l'épaisseur d'une nouvelle couche enroulée.

L'invention a pour but de réaliser un système de pilotage d'un moteur d'entraînement d'une bobine réceptrice d'un ruban qui permet d'obtenir une vitesse linéaire constante du ruban quel que soit le diamètre d'enroulement du ruban sur la bobine réceptrice.

L'invention concerne un système de pilotage de l'enroulement d'un ruban sur une bobine réceptrice entraînée en rotation par un moyen moteur, caractérisé en ce que :
- le moyen moteur est un moteur pas à pas,
- le ruban présente des index successifs,
- un dispositif de détection détecte, lors du passage d'un index, le défilement d'une longueur déterminée du ruban, et
- un dispositif électronique, du type microprocesseur, compte le nombre de pas du moteur pas à pas qui ont été nécessaires pour faire défiler le ruban de la longueur déterminée et qui calcule le nombre d'impulsions à appliquer au moteur pas à pas par unité de temps pour faire défiler le ruban à vitesse linéaire constante pendant la distance qui sépare deux index successifs.

Le dispositif électronique est caractérisé en ce qu'il comprend :
- un circuit électronique de comptage qui compte le nombre de pas effectués par le moteur pas à pas pour cette longueur déterminée,
- un circuit de calcul qui détermine, à partir dudit nombre de pas correspondant à cette longueur déterminée et du nombre de pas par tour de la bobine réceptrice, la circonférence de la bobine réceptrice, ce qui permet de calculer un nombre de pas à effectuer par unité de temps pour que la vitesse linéaire du ruban reste constante, et
- un circuit électronique de commande qui fournit, par unité de temps, audit moyen moteur un nombre d'impulsions de commande qui est égal au nombre de pas par unité de temps calculé par ledit circuit de calcul.

Selon une caractéristique de l'invention, le dispositif de détection comprend deux cellules élémentaires de détection séparées, dans le sens de défilement du ruban, par une distance égale à la longueur déterminée.

Selon une autre caractéristique de l'invention, cette longueur déterminée est mesurée par le nombre de pas séparant le passage d'un index devant les deux cellules élémentaires de détection.

L'invention concerne également un procédé de pilotage de l'enroulement d'un ruban sur une bobine réceptrice entraînée par un moyen moteur du type pas à pas, caractérisé en ce qu'il comprend les étapes suivantes :
- disposer sur ledit ruban des index successifs,
- faire défiler le ruban devant un dispositif de détection,
- détecter lors du passage d'un index le défilement d'une longueur déterminée du ruban,
- mesurer le nombre de pas effectués par le moteur pas à pas pour cette longueur déterminée,
- calculer le nombre de pas à effectuer par unité de temps pour que la vitesse linéaire du ruban reste constante entre deux index successifs, et
- appliquer audit moyen moteur un nombre d'impulsions par unité de temps égal au nombre de pas calculé au cours de l'étape précédente.

D'autres caractéristiques et avantages de la présente invention apparaîtront à la lecture de la description suivante d'un exemple particulier de réalisation, ladite description étant faite en relation avec le dessin joint dans lequel :
- la figure 1 est une vue schématique d'un système de pilotage de l'enroulement d'un ruban sur une bobine réceptrice selon l'invention,
- la figure 2 représente une vue d'un ruban pour transfert thermique de colorants et présentant des caractéristiques de l'invention, et
- la figure 3 est un schéma fonctionnel du système de pilotage selon l'invention.

Le système de pilotage de l'enroulement d'un ruban sur une bobine réceptrice selon l'invention sera décrit dans son application à une machine imprimante en couleurs du type dans lequel les colorants correspondant aux couleurs primaires sont disposés séquentiellement sur le ruban et sont transférés successivement sur un support à imprimer par effet thermique.

Dans une telle machine imprimante en couleurs, un ruban 10 sert de support à des colorants se présentant séquentiellement dans l'ordre, jaune 1, magenta 2, cyan 3. Chaque segment de trois couleurs est séparé du suivant par une bande 4, de couleur noire par exemple, qui a une longueur de quinze millimètres par exemple.

Chaque couleur est séparée de la suivante par une bande 5, de couleur noire par exemple, qui a une longueur de cinq millimètres par exemple.

Dans la suite de la description, on désignera les bandes 4 comme étant des indicateurs de séquence appelés index et les bandes 5 comme étant des indicateurs de couleurs, également appelés séparateurs.

Les longueurs des couleurs sur un ruban sont en général égales mais peuvent varier d'un ruban à l'autre en fonction de la longueur de la carte à imprimer et des zones à imprimer sur celle-ci.

Avant usage, le ruban 10 est enroulé sur une bobine de stockage 11. Lors de l'impression, le ruban 10 s'enroule sur une bobine réceptrice 8 qui est entraînée en rotation par un moyen moteur 7. Entre la bobine de stockage et la bobine réceptrice, le ruban 10 passe devant une tête d'impression thermique 18 sous laquelle passe un support 13 pour l'impression de ce dernier. Les moyens d'entraînement du support 13 n'ont pas été représentés sur la figure 1. Des galets 15 sont prévus pour dévier le ruban 10 de manière à le présenter sous la tête d'impression thermique 18. La flèche 14 indique le sens de défilement du ruban 10.

Le système de pilotage de l'enroulement du ruban 10 comprend les éléments suivants :
- un moteur 7 du type pas à pas,
- un dispositif de détection 1 qui détecte, lors du passage d'un index 4, le défilement d'une longueur déterminée D du ruban,
- un dispositif électronique 12, du type microprocesseur, qui compte le nombre de pas du moteur pas à pas 7 qui ont été nécessaires pour faire défiler le ruban de la longueur déterminée et qui calcule le nombre d'impulsions à appliquer au moteur pas à pas 7 par unité de temps pour faire défiler le ruban 10 à une vitesse linéaire constante pendant la distance qui sépare deux index successifs 4.

De manière plus précise, le dispositif électronique 12 comprend (figure 3) un circuit électronique de comptage 15 qui compte le nombre de pas du moteur pour parcourir la longueur déterminée ; ce nombre sert, dans un circuit de calcul 16 et en combinaison avec le nombre de pas par tour de la bobine réceptrice, à calculer la circonférence de la bobine réceptrice ainsi que le nombre de pas à effectuer par unité de temps pour que la vitesse du ruban reste constante et égale à celle du support 13 à imprimer. Ce nombre de pas par unité de temps est utilisé dans un circuit électronique de commande 17 pour élaborer, par unité de temps, un nombre d'impulsions de commande du moteur pas à pas 7 qui est égal au nombre de pas calculé par le circuit électronique de calcul 16.

Le dispositif de détection 1 comprend, de préférence, deux cellules optiques 1A et 1B qui sont séparées, dans le sens du défilement 14, par une distance qui est précisément égale à la longueur déterminée D à détecter, par exemple sept millimètres et demi. Pour détecter le défilement de cette longueur déterminée D de sept millimètres et demi, on utilise l'index 4 et plus précisément le flanc arrière dans le sens du défilement en détectant les instants de démasquage de la cellule 1A d'abord et de la cellule 1B ensuite.

Entre ces deux instants de démasquage, le ruban a défilé de la distance intercellulaire D de sept millimètres et demi, ce qui correspond à un nombre déterminé n de pas du moteur 7 qui sont comptés par le circuit de comptage 15 à partir des impulsions de commande du circuit 17.

A partir de la valeur de D, du nombre n de pas, du nombre N de pas par tour de la bobine réceptrice et de la vitesse linéaire V à obtenir pour le ruban, le circuit 17 calcule le nombre d'impulsions P par unité de temps, par exemple par seconde, à appliquer au moteur 7 pour obtenir cette vitesse V pendant le défilement du ruban jusqu'au prochain index 4.

A titre indicatif, le moteur pas à pas 7 est prévu pour effectuer 3200 pas ou micropas pour faire tourner la bobine réceptrice d'un tour complet, ce qui permet d'obtenir une grande précision.

## Revendications

1. Système de pilotage de l'enroulement d'un ruban (10) sur une bobine réceptrice entraînée en rotation par un moyen moteur du type pas à pas (7), caractérisé en ce que :
- le ruban (10) présente des index successifs (4),
- un dispositif de détection (1) détecte lors du passage d'un index le défilement d'une longueur déterminée du ruban (10), et
- un dispositif électronique (12) du type microprocesseur, compte le nombre de pas du moteur pas à pas (7) qui ont été nécessaires pour faire défiler le ruban (10) de la longueur déterminée et qui calcule le nombre d'impulsions à appliquer au moteur pas à pas par unité de temps pour faire défiler (10) le ruban à vitesse linéaire constante pendant la distance qui sépare deux index successifs.

2. Système de pilotage selon la revendication 1, caractérisé en ce que le dispositif électronique (12) comprend :
- un circuit électronique de comptage (15) qui compte le nombre de pas effectués par le moteur pas à pas (7) pour cette longueur déterminée,
- un circuit de calcul (16) qui détermine à partir dudit nombre de pas correspondant à cette longueur déterminée et du nombre de pas par tour de la bobine réceptrice, la circonférence de la bobine réceptrice (18), ce qui permet de calculer un nombre de pas à effectuer par unité de temps pour que la vitesse linéaire du ruban reste constante, et
- un circuit électronique de commande (17) qui fournit, par unité de temps, audit moteur (7) un nombre d'impulsions de commande qui est égal au nombre de pas calculé par ledit circuit de calcul (16).

3. Système selon la revendication 1 ou 2, caractérisé en ce que le dispositif de détection (1) comprend deux cellules optiques (1A, 1B) qui sont séparées, dans le sens de défilement (14) du ruban (10) par une distance qui est précisément égale à la longueur déterminée à détecter.

4. Système selon la revendication 3, caractérisé en ce que chaque cellule optique (1A, 1B) détecte le flanc arrière de chaque index (4), ce qui détermine entre ces deux détections un intervalle de temps de comptage du nombre de pas du moteur pas à pas (7).

5. Procédé de pilotage de l'enroulement d'un ruban sur une bobine réceptrice entraînée par un moyen moteur (7) du type pas à pas, caractérisé en ce qu'il comprend les étapes suivantes :
- disposer sur ledit ruban des index (4),
- faire défiler le ruban (10) devant un dispositif de détection (1),
- détecter lors du passage d'un index (4) le défilement d'une longueur déterminée du ruban (10),
- mesurer le nombre de pas effectués par le moteur pas à pas (7) pour cette longueur déterminée,
- calculer le nombre de pas à effectuer par unité de temps pour que la vitesse linéaire du ruban (10) reste constante entre deux index successifs (4), et
- appliquer audit moyen moteur (7) un nombre d'impulsions par unité de temps égal au nombre de pas calculé au cours de l'étape précédente.

## Claims

1. A system for driving the winding of a ribbon (10) onto a pick-up reel, driven in rotation by a motor means of the stepper type (7), characterised in that:
- the ribbon (10) has successive index markers (4),
- a detection device (1) detects a given length of ribbon (10) when an index marker passes and
- an electronic device (12) of the microprocessor type counts the number of steps required by the stepper motor (7) to feed the given length of ribbon (10) and counts the number of pulses to be applied to the stepper motor by units of time in order to feed the ribbon (10) at a constant linear speed across the distance separating two successive index markers.

2. A drive system as claimed in claim 1, characterised in that the electronic device (12) has:
- an electronic counting circuit (15) which counts the number of steps effected by the stepper motor (7) for this given length,
- a calculating circuit (16) which uses the said number of steps corresponding to this said given length and the number of steps per rotation of the pick-up reel to determine the circumference of the pick-up reel (18), which enables calculation of a number of steps required per unit of time to keep the linear speed of the ribbon constant, and
- an electronic control circuit (17) which supplies to the said motor (7), by unit of time, a number of control pulses equal to the number of steps calculated by the said calculating circuit (16).

3. A system as claimed in claim l or 2, characterised in that the detecting device (1) has two optical cells (1A, 1B) which are spaced apart in the direction in which the ribbon (10) is fed (14) by a distance exactly equal to the given length to be detected.

4. A system as claimed in claim 3, characterised in that each optical cell (1A, 1B) detects the rear edge of each index marker (4), which determines a time interval between these two instants of detection for counting the number of steps of the stepper motor (7).

5. A method of driving the winding of a ribbon onto a pick-up reel driven by a motor means (7) of the stepper type, characterised in that it comprises the following steps:
- providing index markers (4) on the said ribbon,
- feeding the ribbon (10) in front of a detecting device (1),
- detecting a given length of ribbon (10) when an index marker (4) passes,
- measuring the number of steps effected by the stepper motor (7) for this given length,
- calculating the number of steps to be applied per unit of time to keep the linear speed of the ribbon (10) constant between two successive index markers (4), and
- applying to the said motor (7) a number of pulses per unit of time equal to the number of steps calculated during the previous step.

## Patentansprüche

1. Steuersystem für das Aufrollen eines Bandes auf eine Aufnahmespule, welche von einem Schrittmotor (7) angetrieben ist, dadurch **gekennzeichnet**, daß
- das Band (10) sukzessive Markierungen (4) aufweist,
- eine Detektiervorrichtung (1) ab der Passage einer Markierung das Ablaufen einer vorbestimmten Länge des Bandes (10) erfaßt, und eine elektronische Vorrichtung (12) der Mikroprozessor-Bauart die Anzahl der Schritte des Schrittmotors (7) zählt, die zum Ablaufenlassen des Bandes (10) um die vorbestimmte Länge erforderlich waren, und die Anzahl der an den Schrittmotor zu gebenden Impulse je Zeiteinheit berechnet, um das Band mit einer konstanten Lineargeschwindigkeit während der zeitlichen Distanz ablaufen zu lassen, welche zwei aufeinanderfolgende Markierungen trennt.

2. Steuersystem nach Anspruch 1, dadurch **gekennzeichnet**, daß die elektronische Vorrichtung (12) umfaßt:
- eine elektronische Zählschaltung (15), welche die Anzahl der vom Schrittmotor (7) ausgeführten Schritte über die vorbestimmte Länge zählt,
- eine Rechenschaltung (16), welche ausgehend von der dieser vorbestimmten Länge entsprechenden Schrittanzahl und der einem Umlauf der Aufnahmespule entsprechenden Schrittanzahl den Umfang der Aufnahmespule (18) ermittelt, was eine Berechnung der je Zeiteinheit erforderlichen Schrittanzahl gestattet, um die Lineargeschwindigkeit des Bandes konstant zu halten, und
- eine elektronische Steuerschaltung (17), welche den genanntem Motor (7) je Zeiteinheit mit einer Anzahl von Steuerimpulsen versorgt, die gleich der von der Rechenschaltung (16) berechneten Schrittanzahl ist.

3. System nach Anspruch 1 oder 2, dadurch **gekennzeichnet**, daß die Detektiervorrichtung (1) zwei optische Zellen (1A, 1B) aufweist, die im Sinne des Ablaufens (14) des Bandes (10) um eine Distanz voneinander getrennt sind, welche exakt gleich der vorbestimmten, zu detektierenden Länge ist.

4. System nach Anspruch 3, dadurch **gekennzeichnet**, daß jede optische Zelle (1A, 1B) die rückwärtige Flanke jeder Markierung (4) detektiert, wodurch zwischen den beiden Detektionen ein Zeitintervall zum Zählen der Anzahl der Schritte des Schrittmotors (7) bestimmt wird.

5. Steuerverfahren für das Aufrollen eines Bandes auf eine Aufnahmespule, welche von einem Schrittmotor (7) angetrieben ist, dadurch **gekennzeichnet**, daß es die folgenden Arbeitsschritte aufweist:
- Versehen des genannten Bandes mit Markierungen (4),
- Vorbeilaufenlassen des Bandes (10) an einer Detektiervorrichtung (1),
- Detektieren des Ablaufens einer vorbestimmten Länge des Bandes (10) ab der Passage einer Markierung (4),
- Messen der vom Schrittmotor (7) ausgeführten Schrittanzahl für diese vorbestimmte Länge,
- Berechnen der je Zeiteinheit aufzuwendenden Schrittanzahl, um die Lineargeschwindigkeit des Bandes (10) zwischen zwei aufeinanderfolgenden Markierungen (4) konstant zu halten, und
- Abgeben an den genannten Motor (7) einer Impulsanzahl je Zeiteinheit, die gleich der Anzahl der während der vorangehenden Verfahrensstufe berechneten Schrittanzahl ist.
